# EUROPÄISCHE PATENTSCHRIFT

(11) **EP 0 428 117 B1**
(45) Veröffentlichungstag und Bekanntmachung des Hinweises auf die Patenterteilung: **06.10.1993**
(21) Anmeldenummer: 90121659.8
(22) Anmeldetag: 13.11.1990
(51) Int. Cl.: F23C 9/00, F23C 5/00, F24H 1/26, F24H 9/00

(54) **Heizkessel mit Abgasrückführung zum Brenner**
Boiler with exhaust gas recirculation to the burner
Chaudière avec recirculation des gaz d'échappement vers le brûleur

(30) Priorität: 16.11.1989 DE 3938090
(43) Veröffentlichungstag der Anmeldung: 22.05.1991
(73) Patentinhaber: VIESSMANN WERKE GmbH & CO., 35107 Allendorf/Eder (DE)
(72) Erfinder: Dörnbach, Heinrich, W-3551 Münchhausen (DE)
(74) Vertreter: Wolf, Günter, Dipl.-Ing.

(56) Entgegenhaltungen:
- EP-A- 0 166 703
- EP-A- 0 347 619
- DE-U- 8 516 607
- FR-A- 2 374 598
- H.L.H., Band 40, Nr. 2, Februar 1989, Seiten 78,89; R. RUSTERHOLTZ: "Stickoxide konstruktiv vermindert"

## Beschreibung

Die Erfindung betrifft einen Heizkessel mit Abgasrückführung zum Brenner bestehend aus einem wasserführenden Gehäuse, das von einem den Feuerraum umschließenden, abzugsseitig mit einer Rauchgassammelkammer und brennerseitig mit einer den Brenner tragenden Verschlußtür verschlossenen Rohrzug durchgriffen und in diesem eine topfförmige, einen mindestens einzügigen, ringzylindrischen und durch Längsrippen gegliederten Heizgaszug nach innen begrenzende Umkehrbrennkammer angeordnet ist, wobei im Rohrzug zwischen diesem und der topfförmigen Umkehrbrennkammer ein Abgasrückströmkanal, sich über die ganze oder angenähert die ganze Länge des Rohrzuges erstreckend, angeordnet ist und dieser mit seinem offenen Ende durch eine Abgasrückströmöffnung in der Verschlußtür mit der Saugseite des an der Verschlußtür angeordneten Brennergebläses in Verbindung steht und mit dem anderen offenen Ende in die Rauchgassammelkammer ragt.

Ein derartiger Heizkessel ist bspw. nach der EP-A-03 47 619 bekannt.
Zwecks Reduzierung des sogenannten NOX-Anteiles in den Abgasen, der neben anderen schädlichen Gasanteilen die Umwelt belastet, wird nach der DE-Z VGB Kraftwerkstechnik 58, Heft 11, Seite 821, Nov. 1978) ein Teil der Abgase mit Abgasklappe geregelt abgezweigt, dem Brenner wieder zugeführt und der Verbrennungsluft beigemischt. Zum diesbezüglich einschlägigen Stand der Technik bzw. zu den bekannten Arten der Abgasrückführung wird verwiesen auf DE-U-87 16 240, DE-U-88 12 090, DE-U-87 08 655, DE-A-37 38 622 und DE-Z HLH, Bd. 40 (1989), Nr. 2, Seiten 78/79.

Beim Heizkessel nach der eingangs erwähnten EP-A-03 47 619 ist lediglich ein entsprechend querschnittsangepaßter Abgasrückströmkanal im wassergekühlten Rohrzug zwischen diesem und der topfförmigen Unmkehrbrennkammer anzuordnen, wobei nur dafür zu sorgen ist, daß das eine offene Ende des Abgasrückströmkanals mit einer querschnittsentsprechenden Öffnung in der Verschlußtür fluchtet, so daß die Abgase vom unmittelbar davorsitzenden Brennergebläse angesaugt werden können, und zwar aus der entfernt liegenden Abgassammelkammer, in die das andere offene Ende des vom Rohrzug her gekühlten Abgasrückströmkanals einfach einragt. Sofern der Rohrzug feuerungsseitig mit Längsrippen besetzt ist, was bei derartigen Kesseln in der Regel der Fall ist, muß der Abgasrückströmkanal im Querschnitt so bemessen sein, daß er in den Freiraum zwischen zwei Längsrippen eingepaßt werden kann.

Ausgehend von einem solchen Heizkessel liegt der Erfindung die Aufgabe zugrunde, die Mittel zur Abgasrückführung so einfach wie möglich sowohl hinsichtlich ihrer Herstellung als auch ihrer Installation im bzw. Einbringung in den Heizkessel zu gestalten.

Diese Aufgabe ist mit einem Heizkessel der eingangs genannten Art nach der Erfindung durch die im Kennzeichen des Patentanspruches 1 angeführten Merkmale gelöst. Vorteilhafte Weiterbildungen und praktische Ausführungsformen ergeben sich nach den Unteransprüchen.

Hierbei ist also der Abgasrückströmkanal in Form eines mit seiner offenen Seite gegen die Wand des Rohrzuges gerichteten U-Profiles ausgebildet. Einerseits ist ein derartiger Abgasrückströmkanal denkbar einfach herzustellen, und andererseits besteht keine Schwierigkeit, einen derartigen Abgasrückströmkanal in den Kessel einzubringen, und zwar insbesondere dann, wenn der Rohrzug, wie erwähnt, innen mit Längsrippen besetzt sein sollte. Bei einer solchen Ausführungsform kann nämlich der im Querschnitt U-förmige Abgasrückströmkanal je nach Breitenbemessung mindestens eine Längsrippe übergreifen und mit seinen Flankenstegen in die zur Längsrippe benachbarten Einzelzüge eingreifen. Außerdem hat eine solche Ausbildung des Abgasrückstromkanales im Vergleich zu einem in sich geschlossenen, rohrförmigen Rückströmkanal den Vorteil, daß sich unter diesem kein Schmutz bzw. keine Verbrennungsrückstände ansammeln können. Im Grunde könnte ein solcher, im Querschnitt U-förmiger Rückströmkanal ohne weiteres freiliegend zwischen der topfförmigen Umkehrbrennkammer und dem Rohrzug angeordnet werden. Erfindungsgemäß ist jedoch vorgesehen, daß der im Querschnitt U-förmige Abgasrückströmkanal mit der topfförmigen Umkehrbrennkammer fest verbunden ist. Da zur Reinigung des Rohrzuges die topfartige Umkehrbrennkammer sowieso aus dem Feuerraum bzw. dem Rohrzug herausgezogen werden muß, ist dies gleichzeitig mit der Entfernung des Abgasrückströmkanales verbunden. Ferner übernimmt dabei ebenfalls gleichzeitig der Abgasrückströmkanal die Aufgabe bisher an solchen Brennkammern angebrachter, stangenartiger Haltebügel, die einerseits ein Hilfsmittel zum Herausziehen der Umkehrbrennkammer darstellen und die andererseits die Umkehrbrennkammer in ihrer Anordnung im Rohrzug fixieren.

Um einen möglichst dichten Anschluß des Abgasrückströmkanales an die Öffnung in der Verschlußtür zu gewührleisten, kann der Abgasrückströmkanal an seinem türseitigen Ende mit einem Anlageflansch versehen werden, gegen den sich dann die Verschlußtür bzw. deren feuerfeste Fütterung anlegt. Um ferner einen ausreichenden Saugzug im Abgasrückströmkanal wirksam werden zu lassen, ist der insoweit zu jedem Kessel gehörende Brenner mit einem zweikammerigen Gebläsegehäuse mit je einem Läuferrad ausgestattet, wobei die türnahe Kammer die Abgasrückströmöffnung in der Verschlußtür übergreift, d.h. das in der türnahen Kammer befindliche Läuferrad wirkt unmittelbar auf die Öffnung in der Verschlußtür und damit auf den Abgasrückströmkanal, mit welcher Ausbildung des Gebläsegehäuses auch noch der zusätzliche Vorteil verbunden ist, daß bei entsprechend übriger Gestaltung des Brenners die angesaugten und an den Brenner weitergeleiteten Abgase nicht der vom anderen Läuferrad zugeführten Verbrennungsluft und damit dem Düsenstock belastend zugeführt werden müssen, sondern direkt in den Flammbereich ausgeblasen werden können.

Durch die erfindungsgemäße Ausbildung des Heizkessels ist es außerdem denkbar einfach, bestehende Heizkessel, soweit sie noch keiner NOX-Reduzierung Rechnung tragen, entsprechend nachzurüsten, wofür lediglich der im Querschnitt U-förmige Abgasrückströmkanal in den Kessel eingelegt und für eine Anschlußöffnung in der Kesseltür und ggf. für einen entsprechend ausgebildeten Brenner gesorgt werden muß.

Nachfolgend wird anhand der zeichnerischen Darstellung eine bevorzugte Ausführungsform des erfindungsgemäßen Heizkessels erläutert.

Es zeigt
- Fig. 1: einen Längsschnitt durch den Heizkessel mit Brenner und
- Fig. 2: einen Querschnitt durch den Heizkessel gemäß Fig. 1.

Wie aus Fig. 1 ersichtlich, besteht der Heizkessel aus einem wasserführenden Gehäuse 17, das von einem den Feuerraum umschließenden, abzugsseitig mit einer Rauchgassammelkammer 18 und brennerseitig mit einer den Brenner 13 tragenden Verschlußtür 6 verschlossenen Rohrzug 1 durchgriffen wird, in dem die topfförmige, einen ringzylindrischen Heizgaszug nach innen begrenzende Umkehrbrennkammer 2 angeordnet ist, wobei im dargestellten Ausführungsbeispiel der ringzylindrische Heizgaszug durch Längsrippen 10 in Einzelzüge 9 gegliedert ist, siehe Fig. 2.

Wesentlich für einen derart ausgebildeten Heizkessel ist nun, daß im Rohrzug 1 zwischen diesem und der topfförmigen Umkehrbrennkammer 2 ein Abgasrückströmkanal 3, sich über die ganze oder angenähert die ganze Länge L des Rohrzuges 1 erstreckend, angeordnet ist, wobei der Abgasrückströmkanal 3 mit seinem einen offenen Ende 4 durch eine Öffnung 5 in der Verschlußtür 6 mit der Saugseite des an der Tür angeordneten Brennergebläses in Verbindung steht und mit dem anderen offenen Ende 7, wie dargestellt, in die Rauchgassammelkammer 18 ragt.

Wie aus Fig. 2 ersichtlich, ist dabei der Abgasrückströmkanal 3 in Form eines mit seiner offenen Seite gegen die Wand 1′ des Rohrzuges 1 gerichteten U-Profiles 8 ausgebildet und fest mit der topfförmigen Umkehrbrennkammer 2 verbunden. Wie ebenfalls am besten aus Fig. 2 erkennbar, übergreift dabei der im Querschnitt U-förmige Abgasrückströmkanal 3 mindestens eine Längsrippe 10 und greift mit seinen Flankenstegen 11 in die zur Längsrippe 9 benachbarten Einzelzüge 9 ein. Um einen möglichst dichten Anschlug des offenen Endes 4 des Abgasrückströmkanales 3 an die Öffnung 5 zu erreichen, ist dieser an diesem Ende, wie aus Fig. 1 ersichtlich, mit einem kleinen Anlageflansch 12 versehen. Die Anordnung des Abgasrückstromkanales 3 erfolgt dabei bevorzugt und wie dargestellt an der tiefsten Stelle des Rohrzuges 1, da dort die am wenigsten hohen Temperaturen im Feuerraum auftreten.

Da sich der Abgasrückströmkanal im Inneren des Feuerraumes erstreckt, sind im Gegensatz zu außerhalb des Kessels verlegten Abgasrückströmleitungen keinerlei Isoliermaßnahmen erforderlich.

Um - wie erwähnt - eine gute Saugwirkung im Abgasrückströmkanal zu erzeugen, ist der Brenner mit einem zweikammerigen Gebläsegehäuse 14 mit je einem Läuferrad 14′ ausgestattet, wobei die türnahe Kammer 15 die Abgasrückströmöffnung 5 in der Verschlußtür 6 dergestalt übergreift, daß das in dieser Kammer 15 befindliche Läuferrad 14′ seine Saugwirkung auf die Öffnung 5 und damit den Abgasrückströmkanal 3 ausübt. Das aus der Sammelkammer 18 zurückgeführte Abgas wird dabei nicht mit der angesaugten Verbrennungsluft im Brenner vermischt, sondern durch einen Doppelmantel direkt in den Flammbereich ausgeblasen, wie dies mit durchgezogenen Pfeilen dargestellt ist.

## Patentansprüche

1. Heizkessel mit Abgasrückführung zum Brenner, bestehend aus einem wasserführenden Gehäuse (17), das von einem den Feuerraum umschließenden, abzugsseitig mit einer Rauchgassammelkammer (18) und brennerseitig mit einer den Brenner (13) tragenden Verschlußtür (6) verschlossenen Rohrzug (1) durchgriffen und in diesem eine topfförmige, einen mindestens einzügigen, ringzylindrischen und durch Längsrippen (10) gegliederten Heizgaszug nach innen begrenzende Umkehrbrennkammer (2) angeordnet ist, wobei im Rohrzug (1) zwischen diesem und der topfförmigen Umkehrbrennkammer (2) ein Abgasrückströmkanal (3), sich über die ganze oder angenähert die ganze Länge (L) des Rohrzuges (1) erstreckend, angeordnet ist und dieser mit seinem offenen Ende (4) durch eine Abgasrückströmöffnung (5) in der Verschlußtür (6) mit der Saugseite des an der Verschlußtür (6) angeordneten Brennergebläses in Verbindung steht und mit dem anderen offenen Ende (7) in die Rauchgassammelkammer (18) ragt, bei dem, der Abgasrückströmkanal (3) in Form eines mit seiner offenen Seite gegen die Wand (1') des Rohrzuges (1) gerichteten U-Profiles (8) ausgebildet und das U-Profil (8) mit der topfförmigen Umkehrbrennkammer (2) fest verbunden ist.

2. Heizkessel nach Anspruch 1,
**dadurch gekennzeichnet**,
daß der im Querschnitt U-förmige Abgasrückströmkanel (3) mindestens eine Längsrippe (10) übergreift und mit seinen Flankenstegen (11) in die zur Längsrippe (10) benachbarten Einzelzüge (9) eingreift.

3. Heizkessel nach Anspruch 1 oder 2,
**dadurch gekennzeichnet**,
daß der Abgasrückströmkanal (3) an seinem türseitigen Ende mit einem Anlageflansch (12) versehen ist.

4. Heizkessel nach einem der Ansprüche 1 bis 3,
**dadurch gekennzeichnet**,
daß der Abgasrückströmkanal (3) an der tiefsten Stelle des Rohrzuges (1) angeordnet ist.

5. Heizkessel nach einem der Ansprüche 1 bis 4,
**dadurch gekennzeichnet**,
daß der Brenner (13) mit einem zweikammerigen Gebläsegehäuse (14) mit je einem Läuferrad (14') ausgestattet ist, wobei die türnahe Kammer (15) die Abgasrückströmöffnung (16) der Verschlußtür (6) übergreift.

## Claims

1. A heating boiler having an exhaust gas return conduit leading to the burner, comprising a water-carrying casing (17) through which extends a tubing (1) enclosing the firing chamber and being closed, on the discharge side, by a flue gas collecting chamber (18) and, on the burner side, by a locking door (6) carrying the burner (13), and in wich is arranged a cup-shaped reversing combustion chamber (2) inwardly confining a ring-cylindrical heating gas flue having at least one flue and being subdivided by longitudinal fins (10), with an exhaust gas return channel (3) extending across the full or approximately the full length (L) of the tubing (1) being arranged within the tubing (1) between the latter and the cup-shaped reversing combustion chamber (2) and, with the open end (4) thereof, through an exhaust gas return opening (5) provided in the locking door (6) being in communication with the intake-side of the burner blower arranged on the locking door (6) and, with the other open end (7) thereof protruding into the flue gas collecting chamber (18), wherein the exhaust gas return channel (3) is in the form of a U-profile (8) facing, with the open side thereof, the wall (1') of the tubing (1) and with the profile (8) being rigidly connected to the cup-shaped reversing combustion chamber (2).

2. A heating boiler according to claim 1, characterized in that the exhaust gas return channel (3) of U-shaped cross-section extends at least across one longitudinal fin (10) and with the flank stems (11) thereof engages the individual tubings (9) neighboring the longitudinal fin (10).

3. A heating boiler according to claims 1 or 2, characterized in that the exhaust gas return channel (3), at the door side end thereof, is provided with a bearing flange (12).

4. A heating boiler according to any one of claims 1 to 3, characterized in that the exhaust gas return channel (3) is arranged at the deepest point of the tubing (1).

5. A heating boiler according to any one of claims 1 to 4, characterized in that the burner (13) is furnished with a two-chamber blower casing (14) each having one rotor (14'), with the chamber (15) close to the door extending across the exhaust gas return opening (16) of the locking door (6).

## Revendications

1. Chaudière de chauffage avec reflux du gaz perdu vers le brûleur constituée par un bâti conducteur d'eau (17), qui est traversé par un carneau de tuyau (1), qui entoure le foyer et qui est fermé, côté évacuation, par un collecteur de gaz de fumée (18) et, côté brûleur, par une porte de fermeture (6) qui porte le brûleur (13), et dans lequel est placée une chambre de combustion à renversement (2) en forme de pot, qui délimite vers l'intérieur un carneau de gaz de chauffage au moins avec un passage, cylindrique en anneau et divisé par des nervures longitudinales (10), un canal de reflux du gaz perdu (3) étant placé dans le carneau de tuyau (1) entre celui-ci et la chambre de combustion à renversement (2) en forme de pot en s'étendant sur toute ou presque toute la longueur (L) du carneau de tuyau (1) et celui-ci étant en relation, avec son extrémité ouverte (4), à travers un orifice de reflux de gaz perdu (5) dans la porte de fermeture (6) avec le côté d'aspiration de la soufflante du brûleur placée sur la porte de fermeture (6) et pénétrant, avec l'autre extrémité ouverte (7), dans le collecteur de gaz de fumée (18) dans lequel le canal de reflux du gaz perdu (3) est configuré en forme d'un profilé en U (8) orienté avec son côté ouvert contre la paroi (1') du carneau de tuyau (1) et le profilé en U (8) est relié de manière fixe à la chambre de combustion à renversement en forme de pot (2).

2. Chaudière de chauffage selon la revendication 1,
**caractérisée en ce**
que le canal de reflux de gaz perdu de section en forme de U (3) recouvre au moins une nervure longitudinale (10) et s'engréne avec ses traverses de flanc (11) dans les carneaux individuels (9) voisins de la nervure longitudinale (10).

3. Chaudière de chauffage selon la revendication 1 ou 2,
**caractérisée en ce**
que le canal de reflux de gaz perdu (3) est équipé d'une bride d'appui (12) à son extrémité côté porte.

4. Chaudière de chauffage selon l'une des revendications 1 à 3,
**caractérisée en ce**
que le canal de reflux de gaz perdu (3) est placé à l'endroit le plus profond du carneau de tuyau (1).

5. Chaudière de chauffage selon l'une des revendications 1 à 4,
**caractérisée en ce**
que le brûleur (13) est équipé d'un boîtier de soufflante à deux compartiments (14) avec une roue à rotor chacune (14'), le compartiment près de la porte (15) recouvrant l'orifice de reflux du gaz perdu (16) de la porte de fermeture (6).
